# EUROPÄISCHE PATENTSCHRIFT

(11) **EP 1 352 718 B1**
(45) Veröffentlichungstag und Bekanntmachung des Hinweises auf die Patenterteilung: **29.03.2006**
(21) Anmeldenummer: 03405216.7
(22) Anmeldetag: 01.04.2003
(51) Int. Cl.: B25D 17/06

(54) **Pneumatisches Schlagwerk**
Pneumatic percussive system
Système pneumatique à percussion

(30) Priorität: 11.04.2002 DE 10216051
(43) Veröffentlichungstag der Anmeldung: 15.10.2003
(73) Patentinhaber: HILTI Aktiengesellschaft, 9494 Schaan (LI)
(72) Erfinder: Echtler, Karl, 82178 Puchheim (DE); Richter, Martin, 85354 Freising (DE); Troeder, Lutz, 82299 Türkenfeld (DE); Wanninger, Stefan, 41169 Mönchengladbach (DE)
(74) Vertreter: Wildi, Roland

(56) Entgegenhaltungen:
- EP-A- 0 759 341
- US-A- 3 402 776

## Beschreibung

Die Erfindung bezeichnet ein pneumatisches Schlagwerk mit einem durch eine Luftfeder hin- und herbewegten Flugkolben, vorzugsweise zum Einsatz in zumindest teilweise schlagenden Handwerkzeugmaschinen.

Üblicherweise weist ein elektromechanisch angetriebenes Schlagwerk einer Handwerkzeugmaschine einen, in einem Führungsrohr durch eine Luftfeder hin- und herbewegten Flugkolben auf, welche auf einen Döpper und dieser das Stirnende eines in einer Werkzeugaufnahme aufgenommenen Werkzeugs schlägt. Der Flugkolben und der Döpper bestehen üblicherweise aus Stahl, wodurch bei hinreichend hoher Massendichte zur Schlagimpulserzeugung auch eine hohe Zähigkeit und Festigkeit erzielt wird.

Bei Sonderanwendung von Handwerkzeugmaschinen in Umgebungen mit starken, insbesondere statischen, Magnetfeldern, wie sie bspw. in der Nähe von Aluminiumschmeizanlagen auftreten, besteht bei einem Schlagwerk mit üblichen Flugkolben und/oder Döppern aus magnetisierbarem Material wie Stahl vermittelt durch ein starkes, das Schlagwerk durchsetzendes, Magnetfeld die Möglichkeit eines magnetisch bewirkten Festklebens des Flugkolbens insbesondere in seiner Ruhelage, wodurch die zweckbestimmte Nutzung des Schlagwerks gestört oder gänzlich verhindert wird.

Nach der US2283292 weist ein pneumatisches Schlagwerk einer Elektrohandwerkzeugmaschine einen in einem Führungsrohr durch eine Luftfeder hin- und herbewegten Flugkolben aus Stahl auf.

Nach der US3114421 sowie der US4602689 weist der Flugkolben im Schlagkontaktbereich einen zylinderförmigen Einsatz aus einem anderen, schlaggeeigneten Material auf. Nach der US4602689 besteht der nicht schlagbeanspruchte innere Kern des Flugkolbens zudem aus einem bezüglich Stahl schwereren Metall. Derartige mehrteilige Flugkolben weisen durch die Schlagschädigung der Trennflächen eine verminderte Lebensdauer auf und sind zudem technologisch aufwendig in der Fertigung.

Die US3402776 offenbart ein Schlagwerk mit einem hin- und herbewegten Flugkolben, welche direkt oder mittels eines zwischengeordneten Döppers auf das Stirnende eines in einer Werkzeugaufnahme aufgenommenen Werkzeugs schlägt, wobei der aus einem Stück gefertigte Flugkolben und/oder der Döpper aus einem nichtferromagnetischem Material in Form von Plastik besteht.

Die Aufgabe besteht in der Realisierung eines Schlagwerks zur Nutzung in der Umgebung starker Magnetfelder.

Die Aufgabe wird im wesentlichen durch die Merkmale des unabhängigen Anspruchs gelöst. Vorteilhafte Weiterbildungen ergeben sich aus den Unteransprüchen.

Im wesentlichen weist ein Schlagwerk einen durch eine Luftfeder hin- und herbewegten Flugkolben auf, welche direkt oder mittels eines zwischengeordneten Döppers auf das Stirnende eines in einer Werkzeugaufnahme aufgenommenen Schlagwerkzeugs schlägt, wobei der aus einem Stück gefertigte Flugkolben und/oder der Döpper aus einem nichtferromagnetischem, vorteilhaft härtbarem Material besteht.

Die aus einem Stück gefertigte Ausführung des Flugkolbens und/oder Döppers aus einem nichtferromagnetischem Material ermöglicht bei voller Lebensdauer die volle Funktionsfähigkeit des Schlagwerks auch in der Umgebung starker Magnetfelder, wie praktische Versuche ergaben.

Die derzeit noch unklare physikalische Ursache könnte sowohl in einer vollständigen oder lokalen Magnetisierung dieser miteinander verklebenden Bauteile liegen, welche durch die Schlagbeanspruchung unterstützt wird, als auch in der Anziehung divergenter Magnetfeldkomponenten auf die Aussenkonturen dieser, stark vom magnetischen Fluss durchsetzten, ferromagnetischen Bauteile. Die auf ein nur paramagnisches Bauteil wirkenden Kräfte wären hingegen vernachlässigbar klein. Somit sollte durch zumindest ein nichtferromagnetisches Bauteil die Ursache des Verklebens beseitigt sein.

Vorteilhaft ist das Material ähnlich massendicht und/oder zähefest wie Stahl, bspw. eine nichtferromagnetische Stahllegierung wie eine übliche Chrom-Nickel-Eisen Legierung bzpw. V2A oder V4A oder eine härtbare Legierung wie X90CrMoV18, wodurch eine für Bauteile aus Stahl dimensionierte Schlagwerksdynamik unverändert übernehmbar ist, was technologisch vorteilhaft ist.

Vorteilhaft besteht sowohl der Döpper als auch der Flugkolben aus einem nichtferromagnetischem Material, wodurch ein magnetisch bewirktes Festkleben weiter unterdrückt wird.

Vorteilhaft ist der Flugkolben in einem in einem Führungsrohr geführt, welches weiter vorteilhaft aus einem nichtferromagnetischen, vorzugsweise diamagnetischem Material wie einer Magnesium-Aluminium-Legierung besteht, wodurch ein magnetisch bewirktes Festkleben am Führungsrohr unterdrückt wird.

Vorteilhaft weist ein Handwerkzeugmaschine ein derartiges Schlagwerk auf, wodurch dieses in in Umgebungen mit starken, insbesondere statischen, Magnetfeldern einsetzbar ist.

Die Erfindung wird bezüglich eines vorteilhaften Ausführungsbeispiels nachfolgend näher erläutert.

Eine übliche Elektrohandwerkzeugmaschine in Form eines zumindest teilweise schlagenden Kombihammers weist einen in einem Führungsrohr aus einer Magnesium-Aluminium-Legierung geführten, über eine Luftfeder hin- und herbewegten Flugkolben auf, welcher auf einen Döpper trifft, der auf das Stirnende eines in eine Werkzeugaufnahme aufgenommenen Schlagwerkzeugs wie einen Meissel schlägt. Der im Vergleich zur üblichen Standardserie der Elektrohandwerkzeugmaschine die gleiche Geometrie aufweisende und technologisch weitgehend gleichartig fertigbare Flugkolben und Döpper besteht jedoch statt aus ferromagnetischem Stahl aus einer nichtferromagnetischen Chrom-Nickel-Stahl-Legierung, speziell aus V4A.

## Patentansprüche

1. Schlagwerk mit einem hin- und herbewegten Flugkolben, welche direkt oder mittels eines zwischengeordneten Döppers auf das Stirnende eines in einer Werkzeugaufnahme aufgenommenen Werkzeugs schlägt, wobei der aus einem Stück gefertigte Flugkolben und/oder der Döpper aus einem nichtferromagnetischem Material besteht,
**dadurch gekennzeichnet, dass** das Material massendicht und/oder zähefest wie Stahl ist.

2. Schlagwerk nach Anspruch 1, **dadurch gekennzeichnet, dass** das Material eine nichtferromagnetische, optional härtbare, Stahllegierung ist.

3. Schlagwerk nach einem der Ansprüche 1 bis 2, **dadurch gekennzeichnet, dass** sowohl der Döpper als auch der Flugkolben aus einem nichtferromagnetischem Material besteht.

4. Schlagwerk nach einem der Ansprüche 1 bis 3, **dadurch gekennzeichnet, dass** der Flugkolben in einem in einem Führungsrohr geführt ist.

5. Schlagwerk nach Anspruch 4, **dadurch gekennzeichnet, dass** das Führungsrohr aus einem nichtferromagnetischen Material besteht.

6. Schlagwerk nach Anspruch 5, **dadurch gekennzeichnet, dass** das Führungsrohr aus einem diamagnetischem Material besteht.

7. Handwerkzeugmaschine, **dadurch gekennzeichnet, dass** ein Schlagwerk nach einem der vorherigen Ansprüche vorhanden ist.

## Claims

1. Percussive system having a reciprocating flying piston which, directly or by means of an intermediately positioned snap die, strikes against the end face of a tool held in a tool locator, the flying piston being produced from a single piece, and it and/or the snap die being made from a non-ferromagnetic material, **characterised in that** the material has the density and/or toughness of steel.

2. Percussive system according to claim 1, **characterised in that** the material is a non-ferromagnetic, optionally hardenable, alloy of steel.

3. Percussive system according to either one of claims 1 and 2, **characterised in that** both the snap die and the flying piston are made from a non-ferromagnetic material.

4. Percussive system according to any one of claims 1 to 3, **characterised in that** the flying piston is set in a sleeve.

5. Percussive system according to claim 4, **characterised in that** the sleeve is made from a non-ferromagnetic material.

6. Percussive system according to claim 5, **characterised in that** the sleeve is made from a diamagnetic material.

7. Manual machine tool, **characterised by** the incorporation of a percussive system as claimed in any one of the preceding claims.

## Revendications

1. Mécanisme de percussion comprenant un piston volant qui est déplacé en va-et-vient et qui percute, directement ou au moyen d'une bouterolle intercalée, l'extrémité frontale d'un outil logé dans un mandrin d'outil, le piston volant réalisé d'un seul tenant et/ou la bouterolle étant constitués d'un matériau non ferromagnétique, **caractérisé en ce que** le matériau possède une masse volumique et/ou une ténacité semblables à celles de l'acier.

2. Mécanisme de percussion selon la revendication 1, **caractérisé en ce que** le matériau est un alliage d'acier non ferromagnétique, optionnellement apte à la trempe.

3. Mécanisme de percussion selon une des revendications 1 à 2, **caractérisé en ce qu'**aussi bien la bouterolle que le piston volant sont réalisés en matériau non ferromagnétique.

4. Mécanisme de percussion selon une des revendications 1 à 3, **caractérisé en ce que** le piston volant est guidé dans un tube de guidage.

5. Mécanisme de percussion selon la revendication 4, **caractérisé en ce que** le tube de guidage est réalisé en matériau non ferromagnétique.

6. Mécanisme de percussion selon la revendication 5, **caractérisé en ce que** le tube de guidage est réalisé en matériau diamagnétique.

7. Appareil portatif, **caractérisé en ce qu'**il est prévu un mécanisme de percussion selon une des revendications précédentes.
